# EUROPÄISCHE PATENTSCHRIFT

(11) **EP 2 865 295 B1**
(45) Veröffentlichungstag und Bekanntmachung des Hinweises auf die Patenterteilung: **16.11.2016**
(21) Anmeldenummer: 14185532.0
(22) Anmeldetag: 19.09.2014
(51) Int. Cl.: A47B 87/00

(54) **Raumteilerelement**
space separation element
élément de séparation de pièce

(30) Priorität: 24.10.2013 DE 202013104776 U
(43) Veröffentlichungstag der Anmeldung: 29.04.2015
(73) Patentinhaber: Ropimex R. Opel GmbH, 66538 Neunkirchen (DE)
(72) Erfinder: Zimmermann, Rolf, 66386 St. Ingbert (DE); Sartory, Sascha, 51375 Leverkusen (DE); Hoek, Sebastian, 51063 Köln (DE)
(74) Vertreter: Vièl, Christof

(56) Entgegenhaltungen:
- EP-A2- 1 880 951
- US-A- 4 552 355
- US-A1- 2012 074 823

## Beschreibung

Die Erfindung betrifft ein Raumteilerelement.

Aus der DE 195 47 555 A1 ist ein freistehendes wandlungsfähiges Schrankelement bekannt, welcher aus acht einzelnen, identischen Würfeln in Kombination mit einem bestimmten Regal zu einem Quadrat zusammengestellt werden kann, wobei im Zentrum ein quadratischer Freiraum entsteht. Weder das Regal noch die Würfel sind hierbei miteinander verbunden, so daß die Gefahr besteht, daß bei Berühren des Schrankelementes sich dieses verschiebt oder Würfel herunterfallen.

Die DE 195 28 546 A1 beschreibt einen würfelartigen Systembehälter, bei dem auf den Außenseiten der Wände Hintergreifnuten angeordnet sind, so daß beim Zusammenstellen der würfelartigen Systembehälter diese durch Schieber miteinander verbunden sind.

Aus der DE 298 05 662 U1 ist ein Schranksystem bekannt, dessen Elemente auch Kuben sein können. Die Seitenflächen dieser Kuben weisen in definierten Abständen eine Lochperforation auf, über welche die Kuben miteinander verbunden werden.

Auch aus der DE 102 27 205 A1 ist ein Möbel- und Regalsystem bekannt, wobei verschiedene geometrische Möbelformen durch Platten, vorzugsweise aber rechtwinklige geometrische Körper, die beispielsweise zu Kuben oder Quadern, aber auch zu geometrischen Körpern mit dreieckigen oder mehreckigen Flächen zusammengefügt werden können, ohne daß es der Zuhilfenahme von starren Befestigungselementen bedarf.

Aus der US 2012/0074823 A1 ist ein mobiler Lagerbehälter bekannt. Die US 2012/0074823 A1 offenbart, dass mehrere dieser Lagerbehälter durch Stapelung in Mobiliar, beispielsweise eine Regaleinheit, umfunktioniert werden können.

Die Aufgabe der vorliegenden Erfindung besteht darin, ein Raumteilerelement zu schaffen, mit dem ein Raumteiler erstellt werden kann, der gleichzeitig als modulares Regalsystem verwendbar ist und der einfach und schnell montiert werden kann.

Diese Aufgabe wird erfindungsgemäß dadurch gelöst, daß mindestens ein Quader vorgesehen ist, der an mindestens einer Seite offen ist und der an zwei anderen, gegenüberliegenden Seiten einen Schlitz zum Durchschieben eines Brettes aufweist und ein durchgehendes Brett vorgesehen ist, wobei das Brett länger als der Quader ist.

Der Quader wird mit dem Schlitz in vertikaler Richtung auf den Boden gestellt und das Brett wird durch den Quader geschoben. Ist das Brett länger als der Quader, entsteht durch das oben aus dem Quader herausragende Brett ein Raumteiler, wobei der an dessen unteren Ende angeordnete Quader als Regal verwendet werden kann. Selbstverständlich können mehrere Quader übereinander gestellt und dann durch ein Brett miteinander verbunden werden, wodurch mehr Regalfläche zur Verfügung steht. Auf diese Weise werden die Quader einfach und lösbar miteinander verbunden, so daß ein unerwünschtes Verschieben der Quader relativ zueinander verhindert wird. Durch Nebeneinanderanordnen mehrerer solcher Einheiten kann eine Trennwand beliebiger Länge geschaffen werden, wobei die Zahl der Quader bei jeder Einheit variiert werden kann, um einen monotonen optischen Eindruck zu vermeiden. Ein bedeutender Vorteil der Erfindung besteht in der schnellen und einfachen Montage des Raumteilers, für die kein Werkzeug benötigt wird.

Eine Ausgestaltung der Erfindung besteht darin, daß der Schlitz parallel zu der mindestens einen offenen Seite des Quaders angeordnet ist.

In diesem Fall ist das Brett in einem Winkel von 90° zu der mindestens einen offenen Seite des Quaders angeordnet.

Alternativ ist es auch möglich, daß der Schlitz in einem Winkel von 10 bis 80°, vorzugsweise von 35 bis 55°, besonders bevorzugt in einem Winkel von 45° zu der mindestens einen offenen Seite des Quaders angeordnet ist.

Bei einer solchen Anordnung ist das Brett schräg zu der bzw. den offenen Seiten des Quaders angeordnet. Bei der besonders bevorzugten Anordnung in einem Winkel von 45° zu der bzw. den offenen Seiten kann bei nebeneinandergestellten Quadern eine zickzackformige Anordnung der Bretter erreicht werden, was einen interessanten optischen Effekt bei dem Raumteiler ergibt.

Eine Ausbildung der Erfindung besteht darin, daß der Quader an genau einer Seite offen ist und an der dieser gegenüberliegenden Seite die Seiten mit dem Schlitz aufweist.

Somit wird ein Raumteiler geschaffen, dessen Regalbereich nur zu einer Seite hin offen ist.

Eine Ausbildung der Erfindung besteht darin, daß der Quader auf zwei gegenüberliegenden Seiten offen ist und der Schlitz in der Mitte des Quaders angeordnet ist.

Auf diese Weise wird ein Raumteiler geschaffen, der beidseits als Regal verwendet werden kann.

Es liegt im Rahmen der Erfindung, daß der Schlitz sich bis in die Seitenwände des Quaders erstreckt.

Durch Vorsehen einer Nut in der Seitenwand wird sichergestellt, daß das Brett auch im Bereich des Quaders auch seitlich geführt ist.

Alternativ kann auch vorgesehen sein, daß der Schlitz jeweils vor den Seitenwänden des Quaders endet.

Auf diese Weise wird bei zweiseitig offenen Quadern erreicht, daß Licht durch diese durchtreten kann. Aufgrund dieser Durchbrechungen wirkt der Raumteiler leichter als ein vollständig abschließender Raumteiler.

Eine bevorzugte Ausbildung der Erfindung besteht darin, daß der Quader ein Kubus ist.

Im Rahmen der Erfindung ist ebenfalls vorgesehen, dass der Quader entlang mindestens einer Kante eine Abschrägung aufweist, wobei die mindestens eine Kante zwischen zwei Seiten angeordnet ist, sowie mindestens eine Rolle im Bereich der Abschrägung derart angeordnet ist, dass die Kreisumfangsfläche der mindestens einen Rolle tangential zu den Seiten des Quaders angeordnet ist.

Durch diese Ausgestaltung wird ermöglicht, dass das Raumteilerelement einfach transportiert werden kann. Hierfür muss man lediglich das Raumteilerelement auf die Seite kippen, an der die wenigstens eine Rolle angeordnet ist. Da die Rolle in der Abschrägung bzw. Abkantung einer Kante (zwischen zwei Seiten) angeordnet ist, wird durch die Kippbewegung das Gewicht des Raumteilerlementes auf die Rolle verlagert, wobei keine der Seiten mehr Bodenkontakt aufweist.

Es ist ebenfalls vorteilhaft vorgesehen, dass ein Füllelement für einen der Schlitze vorgesehen ist.

Durch die Anordnung des Füllelementes auf, über oder in dem Schlitz wird erreicht, dass das Brett nicht durch diesen Schlitz hindurchgeschoben werden kann. Es ist insbesondere vorteilhaft vorgesehen, dass das Füllelement in dem bodenseitig angeordneten Schlitz eines auf dem Boden angeordneten Quaders angeordnet ist. Hierdurch wird erreicht, dass das Brett nicht durch den unteren Schlitz geführt wird und keinen Bodenkontakt aufweist. Letzteres ist insbesondere vorteilhaft, wenn das Raumteilerelement mit einem darin angeordneten Brett transportiert werden soll. Das Füllelement ist vorteilhaft derart ausgebildet, dass es in den Schlitz formschlüssig eingebracht werden kann sowie Mittel zum Halten aufweist, die verhindern, dass das Füllelement durch den Schlitz hindurchgeschoben werden kann. Es ist ebenfalls vorstellbar, dass das Füllelement derart ausgebildet ist, das eine Führung bzw. Schienung des Brettes in dem Innenraum des Quaders ermöglicht wird.

Es ist ebenfalls vorteilhaft vorgesehen, dass auf den Innenseiten der Seiten des Quaders Mittel zum Führen des Brettes angeordnet sind.

Vorzugsweise weisen die Seiten, die zwischen den Seiten mit den Schlitzen angeordnet sind, die Mittel zum Führen des Brettes auf. Die Mittel zum Führen des Brettes können hierbei Schienen sein, in denen das Brett geführt wird. Es ist jedoch ebenfalls vorstellbar, dass die Mittel zum Führen des einzuschiebenden Brettes durch längliche Aussparungen bzw. Einschneidungen in den Seiten erreicht werden.

Die Aufgabe der Erfindung wird ebenfalls durch ein Raumteilerelementsystem gelöst, wobei das Raumteilerelementensystem aus mindestens einem Quader, einem durchgehenden Brett und einem Füllelement besteht. Hierbei ist vorgesehen, dass der Quader an mindestens einer Seite offen ist und an zwei anderen, gegenüberliegenden Seiten einen Schlitz zum Durchschieben des Brettes aufweist, wobei das Brett länger als der Quader ist, wobei in dem Quader ein Füllelement in einem der Schlitze angeordnet ist und wobei das Brett durch den anderen Schlitz geschoben ist.

Auf dem Quader können weitere Raumteilerelemente angeordnet werden, wobei diese Raumteilerelemente mindestens einen Quader aufweisen, welcher Schlitze zum Durchschieben des Brettes aufweisen, welches in dem unteren Quaders eingeschoben ist. Durch die Verwendung desselben Brettes wird ein Verdrehen der Quader gegeneinander gehindert.

Nachfolgend wird ein Ausführungsbeispiel der Erfindung anhand von Zeichnungen näher erläutert.

Es zeigen
- Fig. 1: ein erfindungsgemäßes Raumteilerelement,
- Fig. 2: einen mit erfindungsgemäßen Raumteilerelementen erstellten Raumteiler,
- Fig. 3: ein Verbindungselement für zwei benachbarte Raumteilerelemente.

Wie aus Fig. 1 ersichtlich, besteht das erfindungsgemäße Raumteilerelement aus einem Quader 1, der hier als Kubus 1 ausgebildet ist, welcher an mindestens einer Seite 2a offen ist. Der dargestellte Kubus 1 ist an zwei gegenüberliegenden Seiten 2a, 2b offen.

An zwei anderen, ebenfalls gegenüberliegenden Seiten 2c, 2d weist der Quader 1 einen Schlitz 3 zum Durchschieben eines Brettes 4 auf, wobei der Schlitz 3 bei dem dargestellten Ausführungsbeispiel parallel zu der bzw. den offenen Seiten des Quaders 1 angeordnet ist. Es ist zu erkennen, daß der Schlitz 3 sich bis in die Seitenwände 2e, 2f des Quaders 1 erstreckt, wodurch sichergestellt ist, daß das Brett 4 auch seitlich geführt ist. Bei der dargestellten Ausführung des Raumteilerelementes ist der Schlitz 3 in der Mitte des Raumteilerelementes angeordnet. Es ist ebenfalls möglich, daß der Quader 1 an nur einer Seite 2a offen ist und an der dieser gegenüberliegenden Seite die Seiten 2c, 2d mit dem Schlitz 3 angeordnet sind. Ebenso ist es möglich, daß der Schlitz 3 in einem Winkel von 10 bis 80°, vorzugsweise von 35 bis 55°, besonders bevorzugt in einem Winkel von 45° zu den offenen Seiten 2a, 2b des Quaders 1 angeordnet ist.

Bei dem Bodenelement kann der Schlitz 3 auch nur auf der Oberseite des Quaders 1 angeordnet sein, wobei es dann sinnvoll ist, daß der Boden des Quaders 1 im Innenbereich eine Vertiefung aufweist, in die das Brett 4 eingreift, so daß eine 2-Punkt-Führung für das Brett 4 gegeben ist.

Fig. 2 zeigt einen mit entsprechenden Raumteilerelementen erstellten Raumteiler. Durch die in vertikaler Richtung angeordneten Schlitze 3 des Raumteilerelementes wird ein Brett 4 geschoben, so daß das Raumteilerelement durch dieses in zwei Kompartimente geteilt wird, die beide als Regal dienen können. Wie in Fig. 2 dargestellt, können auch zwei oder mehr Raumteilerelemente übereinander gestapelt und dann mit einem durch die in vertikaler Richtung angeordneten Schlitze 3 miteinander verbunden werden. Auf diese Weise - und gegebenenfalls auch die Verwendung von Brettern 4 unterschiedlicher Länge - kann ein abwechslungsreich gestalteter Raumteiler erstellt werden.

Es kann vorgesehen sein, daß das Bodenelement Rollen aufweist. Ebenso ist es möglich, daß der Quader an seiner offenen Seite bzw. seinen offenen Seiten mit einer Tür versehen ist.

Fig. 3 zeigt ein Verbindungselement 5 für zwei benachbarte Raumteilerelemente. Dieses Verbindungselement 5 wird auf die Ecken am freien Ende zweier benachbarter Bretter 4 gesteckt, um sicherzustellen, daß diese in einer Ebene angeordnet sind.

## Patentansprüche

1. Raumteilerelement, wobei mindestens ein Quader (1) vorgesehen ist, der an mindestens einer Seite (2a; 2b) offen ist und der an zwei anderen, gegenüberliegenden Seiten (2c, 2d) einen Schlitz (3) zum Durchschieben eines Brettes (4) aufweist, **dadurch gekennzeichnet, dass** ein durchgehendes Brett (4) vorgesehen ist, wobei das Brett (4) länger als der Quader (1) ist.

2. Raumteilerelement gemäß Anspruch 1, **dadurch gekennzeichnet, daß** der Schlitz (3) parallel zu der mindestens einen offenen Seite (2a, 2b) des Quaders (1) angeordnet ist.

3. Raumteilerelement gemäß Anspruch 1, **dadurch gekennzeichnet, daß** der Schlitz (3) in einem Winkel von 10 bis 80°, vorzugsweise von 35 bis 55°, besonders bevorzugt in einem Winkel von 45° zu der mindestens einen offenen Seite (2a, 2b) des Quaders (1) angeordnet ist.

4. Raumteilerelement gemäß Anspruch 1, **dadurch gekennzeichnet, daß** der Quader (1) an genau einer Seite (2a) offen ist und an der dieser gegenüberliegenden Seite die Seiten (2c, 2d) mit dem Schlitz (3) aufweist.

5. Raumteilerelement gemäß Anspruch 1, **dadurch gekennzeichnet, daß** der Quader (1) auf zwei gegenüberliegenden Seiten (2a, 2b) offen ist und der Schlitz (3) in der Mitte des Quaders (1) angeordnet ist.

6. Raumteilerelement gemäß einem der Ansprüche 1 bis 5, **dadurch gekennzeichnet, daß** der Schlitz (3) sich bis in die Seitenwände (2e, 2f) des Quaders (1) ersteckt.

7. Raumteilerelement gemäß einem der Ansprüche 1 bis 5, **dadurch gekennzeichnet, daß** der Schlitz (3) jeweils vor den Seitenwänden (2e, 2f) des Quaders (1) endet.

8. Raumteilerelement gemäß einem der Ansprüche 1 bis 7, **dadurch gekennzeichnet, daß** der Quader (1) ein Kubus ist.

9. Raumteilerelement gemäß einem der Ansprüche 1 bis 8, **dadurch gekennzeichnet, daß** ein Verbindungselement (5) zum Aufstecken auf die Ecken am freien Ende zweier benachbarter Bretter (4) vorgesehen ist.

10. Raumteilerelement gemäß einem der Ansprüche 1 bis 9, **dadurch gekennzeichnet, dass** der Quader (1) entlang mindestens einer Kante eine Abschrägung aufweist, wobei die mindestens eine Kante zwischen zwei Seiten (2a, 2d; 2b, 2d) angeordnet ist, sowie mindestens eine Rolle im Bereich der Abschrägung derart angeordnet ist, dass die Kreisumfangsfläche der mindestens einen Rolle tangential zu den Seiten (2a, 2d; 2b, 2d) des Quaders (1) angeordnet ist.

11. Raumteilerelement gemäß einem der Ansprüche 1 bis 10, **dadurch gekennzeichnet, dass** ein Füllelement (6) für einen der Schlitze (3) vorgesehen ist.

12. Raumteilerelement gemäß einem der Ansprüche 1 bis 11, **dadurch gekennzeichnet, dass** auf den Innenseiten der Seiten (2e, 2f) des Quaders (1) Mittel zum Führen des Brettes (4) angeordnet sind.

13. Raumteilerelementsystem, bestehend aus mindestens einem Quader (1), einem durchgehenden Brett (4) und einem Füllelement (6), wobei der Quader (1) an mindestens einer Seite (2a; 2b) offen ist und an zwei anderen, gegenüberliegenden Seiten (2c, 2d) einen Schlitz (3) zum Durchschieben des Brettes (4) aufweist, wobei das Brett (4) länger als der Quader (1) ist, wobei in dem Quader (1) ein Füllelement (6) in einem der Schlitze (3) angeordnet ist und wobei das Brett (4) durch den anderen Schlitz (3) geschoben ist.

## Claims

1. Space separation element, at least one rectangular box (1) being provided, which is open on at least one side (2a; 2b) and has a slot (3) in two other opposite sides (2c, 2d) for pushing through a board (4), **characterised in that** a continuous board (4) is provided and which is longer than the rectangular box (1).

2. Space separation element according to claim 1, **characterised in that** the slot (3) is parallel to the at least one open side (2a, 2b) of the rectangular box (1).

3. Space separation element according to claim 1, **characterised in that** the slot (3) is at an angle of 10 to 80°, preferably of 35 to 55°, best of all at an angle of 45° to the at least one open side (2a, 2b) of the rectangular box (1).

4. Space separation element according to claim 1, **characterised in that** the rectangular box (1) is open precisely on one side (2a) and that the slot (3) in the sides (2c, 2d) is at the side opposite the open side (2a).

5. Space separation element according to claim 1, **characterised in that** the rectangular box (1) is open on two opposite sides (2a, 2b) and the slot (3) is in the middle of the rectangular box (1).

6. Space separation element according to any one of the claims 1 to 5, **characterised in that** the slot (3) extends into the side walls (2e, 2f) of the rectangular box (1).

7. Space separation element according to any one of the claims 1 to 5, **characterised in that** the slot (3) ends short of the side walls (2e, 2f) of the rectangular box (1).

8. Space separation element according to any one of the claims 1 to 7, **characterised in that** the rectangular box (1) is a cube.

9. Space separation element according to any one of the claims 1 to 8, **characterised in that** a connecting element (5) is provided for pushing onto the corners at the free end of two adjacent boards (4).

10. Space separation element according to any one of the claims 1 to 9, **characterised in that** the rectangular box (1) is bevelled along at least one edge, said at least one edge being between two sides (2a, 2d; 2b, 2d), and at least one roller is disposed in the area of said bevelled edge in such a way that the circumferential surface of the at least one roller is tangential to the sides (2a, 2d; 2b, 2d) of the rectangular box (1).

11. Space separation element according to any one of the claims 1 to 10, **characterised in that** a filler element (6) is provided for one of the slots (3).

12. Space separation element according to any one of the claims 1 to 11, **characterised in that** means for guiding the board (4) are provided on the inner sides of the sides (2e, 2f) of the rectangular box (1).

13. System of space separation elements, consisting of at least one rectangular box (1), a board (4) that goes through said box (1), and a filler element (6), the rectangular box (1) being open on at least one side (2a; 2b) and having a slot (3) in two other, opposite sides (2c, 2d) for pushing through the board (4), **the board (4) being longer than the rectangular box (1),** a filler element (6) being disposed in one of the slots (3) in the rectangular box (1) and the board (4) being pushed through the other slot (3).

## Revendications

1. Élément de séparation de pièce dans lequel il est prévu au moins un parallélépipède rectangle (1) ouvert sur au moins une face (2a ; 2b) et présentant sur deux autres faces (2c, 2d) opposées l'une à l'autre une fente (3) à travers lesquelles peut coulisser une planche (4), **caractérisé en ce qu**'il est prévu une planche (4) continue, laquelle planche (4) est plus longue que le parallélépipède rectangle (1).

2. Élément de séparation de pièce selon la revendications 1, **caractérisé en ce que** la fente (3) est disposée parallèlement à la au moins une face ouverte (2a, 2b) du parallélépipède rectangle (1).

3. Élément de séparation de pièce selon la revendications 1, **caractérisé en ce que** la fente (3) est disposée en faisant un angle de 10 à 80°, de préférence de 35 à 55°, en particulier un angle de 45°, par rapport à la au moins une face ouverte (2a, 2b) du parallélépipède rectangle (1).

4. Élément de séparation de pièce selon la revendication 1, **caractérisé en ce que** le parallélépipède rectangle (1) est ouvert exactement d'un côté (2a) et présente du côté opposé à ce côté les faces (2c, 2d) munies de la fente (3).

5. Élément de séparation de pièce selon la revendication 1, **caractérisé en ce que** le parallélépipède rectangle (1) est ouvert sur deux côtés (2a, 2b) opposés l'un à l'autre et la fente (3) est disposée au centre du parallélépipède rectangle.

6. Élément de séparation de pièce selon l'une des revendications 1 à 5, **caractérisé en ce que** la fente (3) s'étend jusque dans les parois latérales (2e, 2f) du parallélépipède rectangle (1).

7. Élément de séparation de pièce selon l'une des revendications 1 à 5, **caractérisé en ce que** la fente (3) se termine avant chaque paroi latérale (2e, 2f) du parallélépipède rectangle (1).

8. Élément de séparation de pièce selon l'une des revendications 1 à 7, **caractérisé en ce que** le parallélépipède rectangle est un cube.

9. Élément de séparation de pièce selon l'une des revendications 1 à 8, **caractérisé en ce qu**'il est prévu un élément de liaison (5) destiné à être enfilé sur les angles aux extrémités libres de deux planches (4) voisines.

10. Élément de séparation de pièce selon l'une des revendications 1 à 9, **caractérisé en ce que** le parallélépipède rectangle (1) est biseauté le long d'au moins une arête, la au moins une arête étant disposée entre deux faces (2a, 2d ; 2b, 2d), et au moins une roulette étant disposée au niveau du biseau de telle sorte que la surface du périmètre du cercle de la au moins une roulette est située de façon tangentielle aux côtés (2a, 2d ; 2b, 2d) du parallélépipède.

11. Élément de séparation de pièce selon l'une des revendications 1 à 10, **caractérisé en ce qu**'un élément de remplissage (6) est prévu pour une fente (3).

12. Élément de séparation de pièce selon l'une des revendications 1 à 11, **caractérisé en ce que** des moyens de guidage de la planche (4) sont disposés sur les faces intérieures des faces (2e, 2f) du parallélépipède rectangle (1).

13. Élément de séparation de pièce composé d'au moins un parallélépipède rectangle (1), d'une planche continue (4) et d'un élément de remplissage (6), le parallélépipède rectangle (1) étant ouvert sur au moins une face (2a ; 2b) et présentant sur deux autres faces (2c, 2d) opposées l'une à l'autre une fente (3) à travers lesquelles peut coulisser une planche (4), la planche (4) étant plus longue que le parallélépipède rectangle (1), un élément de remplissage (6) étant disposé dans le parallélépipède rectangle, dans une des fentes (3) et la planche (4) étant insérée à travers l'autre fente (3).
